# EUROPÄISCHE PATENTSCHRIFT

(11) **EP 1 340 023 B1**
(45) Veröffentlichungstag und Bekanntmachung des Hinweises auf die Patenterteilung: **05.10.2005**
(21) Anmeldenummer: 01998773.4
(22) Anmeldetag: 20.11.2001
(51) Int. Cl.: F24C 15/02, F24C 15/16

(54) **HOCH-EINBAUGARGERÄT**
HIGH BUILT-IN COOKING APPLIANCE
APPAREIL DE CUISSON HAUT A ENCASTRER

(30) Priorität: 01.12.2000 DE 10059657
(43) Veröffentlichungstag der Anmeldung: 03.09.2003
(73) Patentinhaber: BSH Bosch und Siemens Hausgeräte GmbH, 81739 München (DE)
(72) Erfinder: DENGLER, Klaus, 83471 Schönau (DE); HANGL, Felix, 83395 Freilassing (DE); SCHNELL, Wolfgang, 83308 Trostberg (DE); GERL, Josef, 83349 Palling (DE); ZIMMERMANN, Christian, 84518 Garching/Alz (DE); ROCH, Klemens, 83308 Trostberg (DE); RABENSTEIN, Klaus, 83308 Trostberg (DE); WAGNER, Michael, 83355 Grabenstätt (DE); FLEISSNER, Reinhard, 83352 Altenmarkt (DE); UNTERREINER, Christian, 83404 Ainring (DE); HERBST, Johann, 83301 Traunreut (DE); HOPFENMÜLLER, Bernd, 83301 Traunreut (DE); MALLINGER, Peter, 83301 Traunreut (DE); BALLY, Ingo, 84529 Tittmoning (DE); KUTTALEK, Edmund, 83224 Grassau (DE)
(86) Internationale Anmeldenummer: PCT/EP2001/013469
(87) Internationale Veröffentlichungsnummer: WO 2002/044622

(56) Entgegenhaltungen:
- WO-A-98/04871
- US-A- 2 889 442
- US-A- 2 944 540

## Beschreibung

Die Erfindung bezieht sich auf ein Hoch-Einbaugargerät gemäß dem Oberbegriff des Patentanspruches 1.

Als gattungsgemäßes Hoch-Einbaugargerät ist der aus der WO 98/04871 bekannte Wandofen als nächstliegenden Stand der Technik in Betracht zu ziehen. Der Wandofen hat einen Garraum bzw. eine Ofenkammer, die von Seitenwänden, einer Front-, Rück- sowie Oberwand umgeben ist und eine bodenseitige Ofenkammeröffnung aufweist, wobei der Wandofen mit seiner Rückwand nach Art eines Hängeschranks an einer Wand zu befestigen ist. Die bodenseitige Ofenkammeröffnung ist mit einer absenkbaren Bodentür verschließbar. Auf der Oberseite der Bodentür ist eine Stützanordnung bzw. ein Halterungsteil für Backbleche und anderes Ofenzubehör gehaltert.

Zum Verstellen der Bodentür weist der Wandofen eine Hubvorrichtung mit Hubelementen auf, die mit der Bodentür verbunden sind. Die Hubelemente sind als Gestängehebel ausgebildet, die zum einen im Innenraum der Ofenkammer an deren Innenwänden und zum anderen an dem auf der Bodentür befestigten Halterungsteil für Backbleche schwenkbar gelagert sind. Beim Verstellen der Bodentür sind die Gestängehebel parallel zu einer Ebene der Seitenwände der Ofenkammer verschwenkbar.

Eines der an den Seitenwänden der Ofenkammer gelagerten Enden der Gestängehebel ist drehfest mit einer Betätigungswelle verbunden. Diese Betätigungswelle ragt durch eine Seitenwand der Ofenkammer und kann von einem außerhalb der Ofenkammer angeordneten Antriebsmotor angetrieben werden. Bei Betätigung des Antriebsmotors lassen sich somit die Gestängehebel in einer Schwenkbewegung verstellen.

Bei verschlossener Ofenkammer ist die Bodentür in der Ofenkammer versenkt, so dass ein seitlicher Umfangsrand der Bodentür der Innenwand der Ofenkammer zugewandt ist. Über den zwischen dem seitlichen Umfangsrand der Bodentür und der Innenwand der Ofenkammer gebildeten Spalt kann Wärmeenergie aus dem verschlossenen Garraum entweichen, wodurch sich der Energieverbrauch in einem Garbetrieb bei verschlossenem Garraum erhöht.

Die Aufgabe der Erfindung besteht darin, ein Hoch-Einbaugargerät gemäß dem Oberbegriff des Patentanspruches 1 derart weiterzuentwickeln, dass der Energieverbrauch im Garbetrieb bei verschlossenem Garraum reduziert ist.

Erfindungsgemäß wird die Aufgabe durch die im Patentanspruch 1 angegebene Merkmalskombination gelöst. Gemäß dem kennzeichnenden Teil des Patentanspruches 1 liegt bei verschlossenem Garraum die dem Garraum zugewandte Oberseite der Bodentür dem bodenseitigen Muffelrahmen der Muffel stimseitig gegenüber. Dadurch kann die Bodentür beispielsweise mittels eines Antriebsmotors oder einer Zugfeder aktiv gegen den bodenseitigen Muffelrahmen gedrückt werden, um den verschlossenen Garraum wirkungsvoll thermisch abzudichten. Eine Wärmeleckage aus dem verschlossenen Garraum wird somit effektiv unterbunden und somit der Energieverbrauch im Garbetrieb bei verschlossenem Garraum reduziert.

Vorteilhaft ist die Oberseite der Bodentür mit einer wärmebeständigen Platte mit geringer Wärmeleitfähigkeit abgedeckt. Die wärmebeständige Platte kann daher zwar im Bereich des Kochfelds auf eine hohe Temperatur erwärmt werden. Allerdings sinkt die Temperatur der Platte aufgrund ihrer geringen Wärmeleitfähigkeit außerhalb der Dichtzone stark ab, so dass eine Wärmeableitung über die wärmebeständige Platte gering ist.

Darüber hinaus ist es von Vorteil, wenn der Wärmeausdehnungskoeffizient der wärmebeständigen Platte gering ist. Eine wärmebedingte Verformung bzw. Durchbiegung der Platte kann somit vorteilhaft vermieden werden, so dass bei einem Garbetrieb mit geschlossener Bodentür eine dichtende Anlage der wärmebeständigen Platte an dem bodenseitigen Muffelrahmen gewährleistet ist. Bevorzugt als Material für die wärmebeständige Platte ist ein glasartiges Material, insbesondere ein Glaskeramikmaterial.

In einem unterhalb der wärmebeständigen Platte gelegenen Zwischenraum sind vorteilhaft Heizkörper sowie Funktionselemente, wie z. B. eine Steuereinrichtung zum Steuern der Heizkörper, angeordnet. Die Heizkörper sind wärmeisoliert in einem Heizkörpergehäuse gelagert, während die Funktionselemente vorteilhaft im thermisch isolierten Randbereich außerhalb der Dichtzone angeordnet sind.

Nachfolgend ist ein Ausführungsbeispiel der Erfindung anhand der beigefügten Figuren ausführlich beschrieben. Es zeigen:
Figur 1 eine perspektivische Ansicht eines an einer Wand montierten Hoch-Einbaugargeräts mit abgesenkter Bodentür;
Figur 2 eine perspektivische Ansicht des Hoch-Einbaugargeräts mit verschlossener Bodentür;
Figur 3 eine vergrößerte Schnittansicht der an einem Muffelrahmen anliegenden Bodentür entlang der Linie III-III aus Figur 1;
Figur 4 eine perspektivische Ansicht eines Gehäuses des Hoch-Einbaugargeräts ohne der Bodentür;
Figur 5 eine schematische Seitenansicht des an die Wand montierten Hoch-Einbaugargerät mit abgesenkter Bodentür;
Figur 6 eine perspektivische Ansicht der Bodentür ohne Hubelemente, wobei die Glaskeramikplatte von der Bodentür abgenommen ist;
Figur 7 eine Schnittansicht einer an der Bodentür befestigten Verankerung der Gargutträgerhalteanordnung mit einer davon abgenommenen Trägersäule;
Figur 8 eine Seitenansicht der Bodentür mit darauf gehalterten Trägersäule, in der ein Gargutträger eingehängt ist; und
Figur 9 eine perspektivische Ansicht eines an dem Gargutträger befestigten Trägerteils.

In der Figur 1 ist ein Hoch-Einbaugargerät mit einem Gehäuse 38 gezeigt. Die Rückseite des Gehäuses 38 ist nach Art eines Hängeschranks an einer Wand 35 montiert. In dem Gehäuse 38 ist ein Garraum 32 definiert, der über ein frontseitig im Gehäuse 38 eingebrachtes Sichtfenster 63 kontrolliert werden kann. In der Fig. 4 ist zu erkennen, dass der Garraum 32 von einer Muffel 21 begrenzt ist, die mit einer nicht dargestellten wärmeisolierenden Ummantelung versehen ist, und dass die Muffel 21 eine bodenseitige Muffelöffnung 17 aufweist. Die Muffelöffnung 17 ist mit einer beispielsweise in den Figuren 1 oder 2 gezeigten Bodentür 2 verschließbar. In Figur 1 ist die Bodentür 2 abgesenkt gezeigt, wobei sie mit ihrer Unterseite in Anlage mit einer Arbeitsplatte 36 einer Kücheneinrichtung ist.

Um den Garraum 32 zu verschließen, ist die Bodentür 2 in die in der Figur 2 gezeigte Position zu verstellen. Zur Verstellung der Bodentür 2 weist das Hoch-Einbaugargerät eine Hubvorrichtung 3, 31 auf. Die Hubvorrichtung 3, 31 hat einen in den Figuren 1, 2 und 5 mit gestrichelten Linien dargestellten Antriebsmotor 31, der zwischen der Muffel 21 und einer Außenwand des Gehäuses 38 angeordnet ist. Der Antriebsmotor 31 ist im Bereich der Rückseite des Gehäuses 38 angeordnet und ist, wie in der Figur 1 oder 5 gezeigt, in Wirkverbindung mit einem aus einem Paar von Hubelementen 3, die mit der Bodentür 2 verbunden sind. Dabei ist gemäß der schematischen Seitenansicht aus der Figur 5 jedes Hubelement 3 als ein L-förmiger Träger ausgestaltet. Der senkrechte Schenkel des L-förmigen Trägers 3 erstreckt sich ausgehend von dem gehäuseseitigen Antriebsmotor 31 durch Rahmenöffnungen 30 eines bodenseitigen Muffelrahmens 25 und kann in senkrechter Richtung in das Gehäuse 38 eingefahren bzw. aus dem Gehäuse 38 herausgefahren werden. Der waagrechte Schenkel des L-förmigen Trägers 3 greift in einen Tragabschnitt 40 der Bodentür 2, um die Bodentür 2 zu tragen. Ein solcher Tragabschnitt 40 ist an jeder Schmalseite der Bodentür 2 ausgebildet, wie in der Figur 6 dargelegt ist. Die Figur 6 stellt in perspektivischer Ansicht ein Formblech der Bodentür 2 sowie eine auf dem Formblech zu montierende Glaskeramikplatte 8 dar. Zur Formung der Tragabschnitte 40 obere Abschnitte der Seitenwände des Formblechs der Bodentür 2 um 90° aufeinander zu gebogen worden, so dass die waagrechten Schenkel der L-förmigen Träger 3 die Tragabschnitte 40 untergreifen können.

Zum Verstellen der Bodentür 2 kann der Antriebsmotor 31 der Hubvorrichtung mit Hilfe eines Bedienknebels eines Bedienfelds einer Steuereinrichtung 34 betätigt werden, das gemäß den Figuren 1 und 2 frontseitig an der Bodentür 2 angeordnet ist.

Der Figur 1 ist zu entnehmen, dass eine Oberseite der Bodentür 2 ein Kochfeld 10 aufweist. Nahezu die gesamte Fläche des Kochfelds 10 ist von Heizkörpern 5, 6, 7 eingenommen, die in Figur 1 strichpunktiert angedeutet ist. In Figur 1 sind die Heizkörper 5, 6 zwei voneinander beabstandete, verschieden große Kochstellenheizkörper, während der Heizkörper 7 ein zwischen den beiden Kochstellenheizkörpern 5, 6 vorgesehener Flächenheizkörper ist, dessen Seitenabschnitte 9 die Kochstellenheizkörper 5, 6 nahezu umschließen. Den Heizkörpern 5, 6, 7 sind jeweils Schaltorgane zugeordnet, die von der Steuereinrichtung 34 ansteuerbar sind, wie später beschrieben ist.

In dem gezeigten Ausführungsbeispiel sind die Heizkörper 5, 6, 7 als Strahlungsheizkörper ausgestaltet, die von der Glaskeramikplatte 8 abgedeckt sind. Die in Figur 6 demontiert von der Bodentür 2 gezeigte Glaskeramikplatte 8 hat in etwa die Ausmaße der Oberseite der Bodentür 2. An ihren hinteren Ecken hat die Glaskeramikplatte 8 an ihrem Außenumfangsrand zwei Aussparungen 26, die die Öffnungen der Aufnahmen 40 teilweise umschließen können. Demnach sind die L-förmigen Träger 3 außerhalb der Glaskeramikplatte 8 mit der Bodentür 2 verbunden. Ferner hat die Glaskeramikplatte 8 noch Montageöffnungen 22, durch die später beschriebene Sockel 50 zur Halterung eines Halterungsteils 19 einer Gargutträgeranordnung 19, 51 ragen.

Gemäß der in der Figur 3 gezeigten vergrößerten Schnittansicht liegt die Oberseite der Bodentür 2 dem bodenseitigen Muffelrahmen 25 stirnseitig gegenüber. Die Glaskeramikplatte 8 der Bodentür 2 ist in einem umfangsseitig verlaufenden Profilrahmen 28 eines Formblechs der Bodentür 2 eingefasst. Zwischen der Glaskeramikplatte 8 und der Unterseite des Formblechs der Bodentür 2 ist ein Zwischenraum 41 ausgebildet, in dem die Strahlungsheizkörper 5, 6, 7 angeordnet sind. Zur Wärmeisolierung sind die Heizkörper 5, 6, 7 allesamt in einem Heizkörpergehäuse 24 aufgenommen, dessen Umfangsrand 44 mit einer Unterseite der Glaskeramikplatte 8 verbunden ist. Innerhalb des Heizkörpergehäuses 24 sind die Strahlungsheizkörper 5, 6, 7 auf einem Isolierkörper 29 gebettet. Darüber hinaus befinden sich im Zwischenraum 41 strichpunktiert angedeutete Funktionsteile, wie z. B. Elektronikbauteile der Steuereinrichtung 34. Diese Funktionsteile sind in einem Randbereich der Bodentür 2 angeordnet.

Wie in der Figur 3 dargestellt, erstreckt sich das von den Heizkörpern 5, 6, 7 eingenommene Kochfeld 10 bis unmittelbar an den Bereich der Innenwand der Muffel 21. Dadurch wird eine weit ausgedehnte Fläche des Kochfelds 10 auf der Oberseite der Bodentür 2 erzielt. Aufgrund der geringen Wärmeleitfähigkeit der Glaskeramikplatte 8 fällt während eines Kochfeldbetriebs die Temperatur der Glaskeramikplatte 8 außerhalb des Kochfelds in der mit x gezeigten Richtung schnell ab. Eine übermäßig große Wärmeableitung in der Glaskeramikplatte in x-Richtung wird somit durch die geringe Wärmeleitfähigkeit der Glaskeramikplatte 8 vermieden.

Der Figur 3 ist auch zu entnehmen, dass zwischen der Glaskeramikplatte 8 und dem Muffelrahmen 25 ist eine Dichtung 20 angeordnet ist. Die Dichtung 20 ist in nicht näher gezeigter Weise im Muffelrahmen 25 eingehängt und umzieht die Muffelöffnung 17 rahmenartig. Bei verschlossener Bodentür 2 entsteht somit zwischen dem bodenseitigen Muffelrahmen 25, der Dichtung 20 und der Glaskeramikplatte 8 eine Dichtzone 18. Innerhalb der Dichtzone 18 ist das Kochfeld 10 angeordnet, während der bereits erwähnte Randbereich der Glaskeramikplatte 8 außerhalb der Dichtzone 18 liegt. Der in x-Richtung außerhalb der Dichtzone 18 gelegene Randbereich der Glaskeramikplatte 8 ist daher äußerst wirkungsvoll thermisch gegenüber dem Garraum 32 entkoppelt. Dieser thermisch entkoppelte Randbereich der Glaskeramikplatte 8 erwärmt sich während eines Betriebs des Hoch-Einbaugargeräts bei verschlossener Bodentür 2 nur geringfügig, so dass außerhalb der Dichtungszone 18 ein Festbrennen von Gargut auf der Glaskeramikplatte 8 vermieden werden kann und Anwender vor hohen Temperaturen der Bodentür 2 geschützt werden können. Der reinigungskritische Randbereich der Glaskeramikplatte 8 ist daher nach einem Garbetrieb bequem zu reinigen.

Wie bereits oben erwähnt, ist an der Oberseite der Bodentür 2 die Gargutträgerhalteanordnung 19, 51 gehaltert, die bei verschlossener Bodentür 2 innerhalb des Garraums 32 angeordnet ist. Die Gargutträgerhalteanordnung weist gemäß der Figur 8 das Halterungsteil 19 zum Einhängen von Gargutträgem 58 und eine bodentürseitige Verankerung 51 auf. Im vorliegenden Ausführungsbeispiel besteht das Halterungsteil 19 aus zwei hohlzylindrischen Trägersäulen. In jeder der Trägersäulen 19 sind auf gleicher Höhe Freischnitte ausgebildet, in die gemäß Figur 8 der Gargutträger 58 eingehängt ist. Die Trägersäulen 19 sind im hinteren Bereich des Garraums 32 angeordnet, und zwar zwischen dem Kochfeld 10 und der gestrichelt angedeuteten Dichtzone 18.

Mit Bezug auf die Figuren 6 und 7 wird nachfolgend die erfindungsgemäße Halterung der Trägersäulen 19 in den in der Bodentür 2 befestigten Verankerungen 51 erläutert. Jede der Verankerungen 51 besteht gemäß Figur 6 aus einem U-profilförmigen Formblech 52, dessen eine Seite an einer Innenwand der Bodentür befestigt ist. Zwischen den Schenkeln jedes U-profilförmigen Formblechs 52 ist ein hohlzylindrisches Lagerteil 55 eingesetzt. Jedes Längsende des Lagerteils 55 weist einen Abschnitt 57 mit reduziertem Durchmesser auf. Diese Abschnitte 57 sind in einander gegenüberliegende Öffnungen der Schenkel jedes U-profilförmigen Formblechs 52 gehaltert, wie es in Figur 7 dargestellt ist. Aus der Figur 7 ist auch ersichtlich, dass in jedem hohlzylindrischen Lagerteil ein zylindrischer Sockel 50 gelagert ist, der mittels einer Arretierungsschraube 59 in dem Lagerteil 55 fixierbar ist.

Das Hohlprofil jeder Trägersäule 19 ist gemäß der Figur 7 korrespondierend zu der Form des zylinderförmigen Sockels 50 derart ausgebildet, dass die Trägersäulen 19 in einer Lospassung auf jedem der Sockel 50 problemlos aufsteckbar sind. Die zylindrische Wand jeder Trägersäule weist ferner eine Aussparung 61 auf, die bei einem lagerichtigen Aufstecken der Trägersäule 19 auf dem Sockel 50 einen am Sockel ausgebildeten Positionierstift 53 des Sockels 50 aufnimmt.

Zur Abdichtung der die Sockel 50 aufnehmenden Montageöffnungen 22 der Glaskeramikplatte 8 ist jeder Sockel 50 gemäß der Figur 7 an seinem Mittelbereich mit einem Ringflansch ausgebildet. Der Außendurchmesser des Ringflansches ist größer als der Durchmesser der Montageöffnung 22, so dass der Ringflansch des Sockels die Montageöffnung 22 überdeckt. Zwischen dem Ringflansch 51 und der Glaskeramikplatte 8 ist eine O-Ringdichtung 56 angeordnet. Bei in dem Lagerteil 55 montiertem Sockel 50 kann der Ringflansch über die O-Ringdichtung 51 eine gewisse Druckkraft auf die Glaskeramikplatte 8 ausüben, die auf dem als Widerlager dienenden Formblech 52 der Verankerung 51 aufliegt. Somit ist die Verankerung 51 sicher gegenüber der Glaskeramikplatte 8 abgedichtet.

Der in Figur 8 gezeigte Gargutträger 58 ist an jeder seiner Schmalseiten mit einem Trägerteil 64 versehen, das unterhalb einer in der Figur 9 strichpunktiert angedeuteten waagrechten Umrandung des Gargutträgers 58 angeordnet ist. Gemäß der Figur 9 hat jedes Trägerteil 64 Lageransätze 65, 66. Beim Einhängen des Gargutträgers 58 in die Trägersäulen 19 werden zunächst die in Figur 9 gezeigten oberen Lageransätze 66 der Trägerteile 64 des Gargutträgers 58 in die fensterartigen Freischnitte eingeführt und mit einer Innenwand der Trägersäule 19 in Anlage gebracht, während die in Figur 9 gezeigten unteren Lageransätze 65 der Trägerteile 64 des Gargutträgers 58 mit einer Außenwand der Trägersäule in Anlage gebracht werden. Durch das auf die Lageransätze 65, 66 ausgeübte Drehmoment des Gargutträgers 58 verbleiben die Lageransätze 65, 66 in sicherer Anlage mit der Innen- und Außenwand der Trägersäulen 19.

Mit Hilfe eines im Bedienfeld der Steuereinrichtung 34 vorgesehenen Bedienknebels kann das Hoch-Einbaugargerät auf eine Kochstellen- oder eine Unterhitzebetriebsart geschaltet werden, die nachfolgend erläutert werden.

In der Kochstellenbetriebsart können die Kochstellenheizkörper 5, 6 mittels Bedienknebeln, die im Bedienfeld der Steuereinrichtung 34 vorgesehen sind, individuell angesteuert werden, während der Flächenheizkörper 7 außer Betrieb bleibt. Die Kochstellenbetriebsart ist bei abgesenkter Bodentür 2 ausführbar, wie es in Figur 1 gezeigt ist. Sie kann aber auch bei verschlossenem Garraum 32 mit hochgefahrener Bodentür 2 in einer Energiesparfunktion betrieben werden.

In der Unterhitzebetriebsart werden erfindungsgemäß von der Steuereinrichtung 34 nicht nur die Kochstellenheizkörper 5, 6 sondern auch der Flächenheizkörper 7 angesteuert. Darüber hinaus kann in der Unterhitzebetriebsart eine an einer Oberseite der Muffel 21 vorgesehene Oberhitzeheizkörper von der Steuereinrichtung 34 angesteuert werden,

Um während des Unterhitzebetriebs ein möglichst gleichmäßiges Bräunungsbild des Garguts zu erreichen, ist entscheidend, dass das die Unterhitze bereitstellende Kochfeld 10 eine über die Fläche des Kochfelds 10 gleichmäßige Verteilung der Heizleistungsabgabe aufweist, obwohl die Heizkörper 5, 6, 7 verschiedene Nennleistungen aufweisen. Erfindungsgemäß werden daher die Heizkörper 5, 6, 7 von der Steuereinrichtung 34 nicht auf einen Dauerbetrieb geschaltet, sondern wird die Stromversorgung zu den Heizkörpern 5, 6, 7 mittels der von der Steuereinrichtung 34 gesteuerten Schaltorgane 11, 12, 13 getaktet. Dabei werden die unterschiedlich großen Nenn-Heizleistungen der Heizkörper 5, 6, 7 individuell so reduziert, dass die Heizkörper 5, 6, 7 eine über die Fläche des Kochfelds 10 gleichmäßige Verteilung der Heizleistungsabgabe verschaffen.

Diese ausreichend gleichmäßig verteilte Heizleistungsabgabe kann mittels eines weiteren Bedienknebels der Steuereinrichtung 34 vom Anwender je nach Heizleistungsbedarf eingestellt werden.

## Patentansprüche

1. Hoch-Einbaugargerät mit einem Gehäuse (38) mit einer Muffel (21) mit einem Garraum (32), welche Muffel (21) eine bodenseitige Muffelöffnung (17) aufweist, die mit einer absenkbaren Bodentür (2) verschließbar ist, wobei die Bodentür (2) in ihrer dem Garraum (32) zugewandten Oberseite ein Kochfeld (10) aufweist, in dem Heizkörper (5, 6, 7) angeordnet sind, **dadurch gekennzeichnet, dass** bei verschlossenem Garraum (32) eine dem Garraum (32) zugewandte Oberseite der Bodentür (2) einem bodenseitigen Muffelrahmen (25) der Muffel (21) stirnseitig gegenüberliegt, zwischen denen eine Dichtzone (18) ausgebildet ist, innerhalb der das Kochfeld (10) und außerhalb der ein Randbereich der verschlossenen Bodentür (2) angeordnet ist.

2. Hoch-Einbaugargerät nach Anspruch 1, **dadurch gekennzeichnet, dass** zur Ausbildung der Dichtzone (18) zwischen der Oberseite der verschlossenen Bodentür (2) und dem bodenseitigen Muffelrahmen (25) eine die Muffelöffnung (17) einrahmende Dichtung (20) angeordnet ist, die vorzugsweise am Muffelrahmen (25) gehaltert ist.

3. Hoch-Einbaugargerät nach einem der vorhergehenden Ansprüche, **dadurch gekennzeichnet, dass** die Oberseite der Bodentür (2) von einer wärmebeständigen Platte (8) abgedeckt ist, die eine geringe Wärmeleitfähigkeit aufweist.

4. Hoch-Einbaugargerät nach Anspruch 3, **dadurch gekennzeichnet, dass** die wärmebeständige Platte (8) aus einem glasartigen Material, vorzugsweise einem Glaskeramikmaterial, angefertigt ist.

5. Hoch-Einbaugargerät nach einem der Ansprüche 3 oder 4 , **dadurch gekennzeichnet, dass** in einem unterhalb der wärmebeständigen Platte (8) gelegenen Zwischenraum (41) eine Steuereinrichtung (34) zur Steuerung der Heizkörper (5, 6, 7) angeordnet ist.

6. Hoch-Einbaugargerät nach Anspruch 5, **dadurch gekennzeichnet, dass** die Heizkörper (5, 6, 7) in einem Heizkörpergehäuse (24) angeordnet sind.

## Claims

1. Overhead built-in cooking appliance with a housing (38) comprising a muffle (21) with a cooking chamber (32), which muffle (21) has at the bottom a muffle opening (17) closable by a lowerable bottom door (2), wherein the bottom door (2) has in its upper side facing the cooking chamber (32) a cooking field (10) in which heating bodies (5, 6, 7) are arranged, **characterised in that** when the cooking chamber (32) is closed an upper side, which faces the cooking chamber (32), of the bottom door (2) is disposed opposite at the end face a bottom muffle frame (25) of the muffle (21), between which is formed a sealing zone (18) within which the cooking field (10) is arranged and outside which an edge region of the closed bottom door (2) is arranged.

2. Overhead built-in cooking appliance according to claim 1, **characterised in that** for formation of the sealing zone (18) between the upper side of the closed bottom door (2) and the bottom muffle frame (25) a seal, which is preferably mounted at the muffle frame (25), is arranged to frame the muffle opening (17).

3. Overhead built-in cooking appliance according to one of the preceding claims, **characterised in that** the upper side of the bottom door (2) is covered by a heat-resistant plate (8) having a low thermal conductivity.

4. Overhead built-in cooking appliance according to claim 3, **characterised in that** the heat-resistant plate (8) is made out of a glass-like material, preferably a glass-ceramic material.

5. Overhead built-in cooking appliance according to one of claims 3 and 4, **characterised in that** a control device (34) for controlling the heating bodies (5, 6, 7) is arranged in an intermediate space (41) disposed below the heat-resistant plate (8).

6. Overhead built-in cooking appliance according to claim 5, **characterised in that** the heating bodies (5, 6, 7) are arranged in a heating body housing (24).

## Revendications

1. Appareil de cuisson encastrable haut avec un habillage (38) avec un moufle (21) avec un espace de cuisson (32), lequel moufle (21) comporte une ouverture de moufle (17) qui est située du côté du fond et qui peut être fermée avec une porte de fond (2) pouvant être abaissée, la porte de fond (2) comportant dans son dessus situé du côté de l'espace de cuisson (32) un plan de cuisson (10) dans lequel se trouvent des éléments de chauffage (5, 6, 7), **caractérisé en ce que**, lorsque l'espace de cuisson (32) est fermé, un dessus, situé du côté de l'espace de cuisson (32), de la porte de fond (2) est frontalement en face d'un cadre de moufle (25), situé du côté du fond, du moufle (21), une zone étanche (18) étant formée entre le dessus de la porte de fond fermée et le cadre de moufle, le plan de cuisson (10) étant placé à l'intérieur de cette zone étanche et un bord de la porte de fond (2) fermée étant placé à l'extérieur de cette zone étanche.

2. Appareil de cuisson encastrable haut selon la revendication 1, **caractérisé en ce que**, pour former la zone étanche (18) entre le dessus de la porte de fond (2) fermée et le cadre de moufle (25) situé du côté du fond, il est prévu un joint d'étanchéité (20) qui est placé de manière à entourer l'ouverture de moufle (17) et qui est maintenu de préférence sur le cadre de moufle (25).

3. Appareil de cuisson encastrable haut selon l'une des revendications précédentes, **caractérisé en ce que** le dessus de la porte de fond (2) est recouvert par une plaque (8) qui est résistante à la chaleur et qui a une faible conductibilité thermique.

4. Appareil de cuisson encastrable haut selon la revendication 3, **caractérisé en ce que** la plaque (8) résistante à la chaleur est fabriquée en un matériau du type verre, de préférence un matériau vitrocéramique.

5. Appareil de cuisson encastrable haut selon l'une des revendications 3 ou 4, **caractérisé en ce qu'**un dispositif de commande (34) destiné à la commande des éléments de chauffage (5, 6, 7) est placé dans un espace intermédiaire (41) situé en dessous de la plaque (8) résistante à la chaleur.

6. Appareil de cuisson encastrable haut selon la revendication 5, **caractérisé en ce que** les éléments de chauffage (5, 6, 7) sont placés dans un habillage de corps de chauffage (24).
